# EUROPÄISCHE PATENTSCHRIFT

(11) **EP 0 296 125 B1**
(45) Veröffentlichungstag und Bekanntmachung des Hinweises auf die Patenterteilung: **15.05.1991**
(21) Anmeldenummer: 88810419.7
(22) Anmeldetag: 18.06.1988
(51) Int. Cl.: F23L 17/02, F23J 13/00

(54) **Schornsteinabdeckelement sowie ein mit einem solchen verbundener Schornsteinaufsatz**
Covering element for chimney, and associated cowl
Elément de couverture de cheminée et chapeau associé

(30) Priorität: 18.06.1987 CH 2295/87
(43) Veröffentlichungstag der Anmeldung: 21.12.1988
(73) Patentinhaber: Basten, Maria Sibylle, CH-7206 Igis (CH)
(72) Erfinder: Basten, Gert, CH-7206 Igis (CH)
(74) Vertreter: Werffeli, Heinz R., Dipl.-Ing.ETH.

(56) Entgegenhaltungen:
- AT-B- 337 943
- CH-A- 456 113
- DE-A- 1 759 299
- DE-A- 3 408 099
- DE-U- 8 509 295

## Beschreibung

Die Erfindung betrifft ein Schornsteinabdeckelement das die obere Stirnseite eines Schornsteinkopfes eines gemauerten oder aus Schornsteinelementen erstellten Schornsteines überdeckt, jedoch die Rauchgasdurchtrittsöffnung freilässt.

Es ist bekannt, zur Überdeckung des Schornsteinkopfes von gemauerten Schornsteinen massive, aus Beton hergestellte Abdeckplatten zu verwenden, welche mit den daran anbetonierten und in das Schornsteininnere hineinragenden metallischen Dehnfugenmanschetten regelrechte Kältebrücken bilden und die Kondensatbildung im Innern des Schornsteinkopfes insbesondere bei den heute propagierten niedrigen Abgastemperaturen extrem fördern, was für die Lebensdauer des letzteren äusserst nachteilig ist (siehe z.B. DE-A-1759 299).

Werden mit Hinterlüftung versehene, wärmeisolierte Schornsteine eingesetzt, dann ist darauf zu achten, dass jede Kondensatfeuchtigkeit von den dabei verwendeten Wärmedämmstoffen ferngehalten wird, da Luft eine etwa 25mal bessere Wärmedämmfähigkeit aufweist als Wasser. Füllen sich die Poren von Bau- und Wärmedämmstoffen mit Kondensatwasser, dann verlieren sie ihre Wärmedämmwirkung und die Kondensatbildung wird noch weiter verstärkt.

Aufgabe der vorliegenden Erfindung ist die Schaffung eines diese herkömmlichen Abdeckplatten ersetzenden Schornsteinabdeckelementes, welches diese vorerwähnten Nachteile nicht aufweist.

Diese Aufgabe wird bei einem Schornsteinabdeckelement der eingangs genannten Art erfindungsgemäss gelöst, durch einen aus Wärmedämmstoff bestehenden Wärmedämmteil, welcher auf seiner Ober-, sowie, in horizontaler Richtung gesehen, seiner Innen- und Aussenseite von einer wasserundurchlässigen Ummantelung umgeben ist, wobei die Ummantelung auf der Innenseite aus Metall besteht und nicht wärmeleitend mit der Ummantelung auf der Ober- und Aussenseite verbunden ist.

Dabei ist es vorteilhaft, wenn die Innenseite, z.B. mittels temperatur- und abgasbeständigem Silikonkautschuk, nicht wärmeleitend mit der nach unten gerichteten Seite der Oberseite der Ummantelung verbunden ist, so dass die im Einsatz vom durchströmendem Abgas bestrichene Innenseite nicht vom übrigen kalten Teil der Ummantelung abgekühlt werden kann.

Zur einfachen Herstellung ist es zweckmässig, wenn der die Innenseite der Ummantelung bildende Teil durch eine Dehnfugenmanschette gebildet wird, welche sich in ihrer Achsialrichtung über den Wärmedämmteil hinaus nach unten erstreckt.

Dabei ist es insbesondere bei Verwendung eines Schornsteinaufsatzes zweckmässig, wenn die Dehnfugenmanschette sich in ihrer Axialrichtung über den Wärmedämmteil hinaus nach oben erstreckt, und dieser nach oben über den Wärmedämmteil hinaus sich erstreckende Teil der Dehnfugenmanschette auf seiner Aussenseite von einem Wärmedämmstoff umgeben ist. Dabei ist es ebenfalls zweckmässig, wenn die Unterseite des Wärmedämmteiles auf einem mit der Ummantelung verbundenen Rahmen, Netz oder gelochten Halterungsteil aufliegt, und der letztere aus schlecht wärmeleitendem Material besteht oder über solches mit der Ober- und Aussenseite der Ummantelung verbunden ist.

Zur sicheren Trockenhaltung des zum Beispiel aus Mineralfasern bestehenden Wärmedämmmaterials ist es vorteilhaft, wenn das Schornsteinelement derart ausgebildet ist, dass bei Anordnung auf dem Schornsteinkopf mindestens ein Teil des Wärmedämmteiles mit der Aussenatmosphäre in Luftzirkulationsverbindung steht.

Es hat sich als vorteilhaft erwiesen, wenn die Ummantelung aus einer Kupferlegierung oder aus Chromnickelstahl besteht.

Es ist ferner zweckmässig, wenn diese Schornsteinabdeckelement auf seiner Aussenseite mit einem den Schornsteinkopf seitlich überragenden und nach unten sich erstreckenden Abtropfblech versehen ist.

Wenn das erfindungsgemässe Schornsteinabdeckelement für einen mit Hinterlüftung versehenen Schornstein verwendet werden soll, dann ist es zweckmässig, wenn es mit Distanziermitteln zur Bildung mindestens eines zwischen seiner Unterseite und der nach oben gerichteten Stirnseite des zu überdeckenden Schornsteinkopfes radial verlaufenden, bis in die Aussenatmosphäre sich erstreckenden Lüftungsschlitzes versehen ist (Fig. 1).

Wenn das erfindungsgemässe Schornsteinabdeckelement für einen ganz normalen Schornstein ohne Hinterlüftung verwendet werden soll, dann ist es vorteilhaft, wenn seine Unterseite zur Auflage auf der nach oben gerichteten Stirnseite des Schornsteines ausgebildet ist und diese Stirnseite radial nach aussen überragt, und dass mindestens der die Stirnseite des Schornsteines seitlich überragen de Teil luftdurchlässig ausgebildet ist (Fig.2).

Es ist ausserdem zweckmässig, wenn die Innenseite der Ummantelung über einen temperaturbeständigen Silikonkautschuk, vorzugsweise mit der nach unten gerichteten Oberfläche der Oberseite der Ummantelung nicht wärmeleitend verbunden ist, so dass dadurch die Kältebrücke unterbrochen wird.

Gegenstand der vorliegenden Erfindung ist ferner ein Schornsteinaufsatz mit einem einen integrierenden Bestandteil desselben bildenden Schornsteinabdeckelement nach einem der Ansprüche 1 bis 11. Dabei ist es vorteilhaft, wenn der Schornsteinaufsatz über wärmedämmende, die Kältebrücke unterbrechende Mittel mit dem Schornsteinabdeckelement verbunden ist.

Dabei ist es vorteilhaft, wenn dieser Schornsteinaufsatz mit einem koaxial zu der Dehnfugenmanschette angeordneten, mindestens annähernd pyramidenstumpfförmigen Innenmantel, der den Rohrstutzen nach oben überragt, sowie einem koaxial zu letzterem angeordneten, den Innenmantel nach oben überragenden und von diesem unter Bildung einer Ringkammer distanzierten Aussenmantel, der mindestens annähernd die Form der Mantelfläche eines regulären Prismas oder eines Pyramidenstumpfes aufweist, versehen ist, und vorzugsweise in mindestens einigen der den Innen- und/oder Aussenmantel bildenden Flächen mindestens je eine Durchströmöffnung vorgesehen ist.

Zweckmässige Weiterausgestaltungen des erfindungsgemässen Schornsteinaufsatzes sind Gegenstand des Anspruchs 15.

Nachstehend wird die Erfindung anhand der Zeichnung bei spielsweise näher erläutert. Es zeigt:
Fig.1 eine teilweise im Schnitt dargestellte erste beispielsweise Ausführungsform eines mit einem erfindungsgemässen Schornsteinabdeckelement versehenen Schornsteinaufsatzes; und
Fig.2 eine teilweise im Schnitt dargestellte zweite beispielsweise Ausführungsform eines mit einem erfindungsgemässen Schornsteinabdeckelement versehenen Schornsteinaufsatzes.

Wie aus Figur 1 ersichtlich, weist das zur Überdeckung des Schornsteinkopfes eines gemauerten und über die Kanäle 0 hinterlüfteten Schornsteines 1 vorgesehene Schornsteinabdeckelement 2 einen die nach oben gerichtete Stirnseite des Schornsteinkopfes überdeckenden, aus stark wärmedämmenden Wärmedämmstof bestehenden Wärmedämmteil 3 auf, welcher auf seiner Ober-, Innen- und Aussenseite 4,5 respektive 6 von einer wasserundurchlässigen Ummantelung 7 umgeben ist. Dabei wird die Innenseite 5 der Ummantelung 7 durch eine abgasfeste Dehnfugenmanschette 10 gebildet, welche sich in ihrer Achsialrichtung über den Wärmedämmteil 3 hinaus nach unten in das Schamottenrohr hinein erstreckt. Die Ober- und die Aussenseite 4 und 6 der Ummantelung 7 bestehen aus einem etwa 1 mm starkem Kupferblech. Die Dehnfugenmanschette 10 ist zur Vermeidung jeglicher Kältebrücke über eine temperaturbeständige Silikonkautschukschicht 28 mit der nach unten gerichteten Oberfläche der Oberseite 4 der Ummantelung 7 fest verbunden, und kann somit von der kalten Aussenluft nicht abgekühlt werden, da sie sich derart im Innern der Ummantelung befindet.

Um zu vermeiden, dass der Wärmedämmstoff mit der Zeit feucht wird und dadurch seine wärmedämmenden Eigenschaften weitgehend verliert, liegt die Unterseite des Wärmedämmteiles 3 auf einem mit der Ummantelung 7 verbundenen Netz 8 auf, welches aus schlecht wärmeleitendem Material wie zum Beispiel Nylon besteht.

Auf seiner Aussenseite ist das Abdeckelement 2 mit einem den Schornsteinkopf seitlich überragenden und nach unten sich erstreckenden Abtropfblech 9 versehen.

Auf seiner Innenseite weist das dargestellte Schornsteinabdeckelement wie bereits erwähnt eine kältebrückenisolierte Dehnfugenmanschette 10 auf, welche in ein Schamottenrohr 11 eingreift. Das Schamottenrohr 11 seinerseits ist von einer Wärmedämmschicht 12 und diese wiederum von einem mit Hinterlüftungskanälen 13 versehenen Mantelstein 14 umgeben. Danach folgt die Ummauerung 15 und der Aussenputz 16.

Um eine Längenausdehnung des Schamottenrohres 11 nicht zu behindern, ist das Abdeckelement gegen die Dehnfugenmanschette 11 zu nach oben abgestuft ausgebildet. Mit dem äusseren, nach unter abgestuft ausgebildeten Teil liegt das Abdeckelement unter Bildung von in radialer Richtung von innen nach aussen sich erstreckenden Lüftungskanälen 17 auf der Schornsteinummantelung auf. Dazu kann zum Beispiel das Gitter 8 in diesem Bereich entsprechend gewellt ausgebildet sein. Auf diese Weise kann nun die zur Hinterlüftung dienende, durch die vertikal verlaufenden Kanäle 0 nach strömende Luft über die horizontal sich erstreckenden Lüftungskanäle 17 nach aussen ins Freie entweichen oder zu den dezentralen Feuerstätten gelangen.

Auf die dargestellte Weise wird somit gleichzeitig auch eine einwandfreie Hinterlüftung des aus Wärmedämmstoff bestehenden Innenteils 3 erreicht, so dass dessen wärmedämmenden Eigenschaften selbst bei ungünstigsten Einsatzbedingungen voll erhalten bleiben.

Da die aus einer Chromstahllegierung bestehende Dehnfugenmanschette 10 gut wärmeleitend ist, und nicht von Aussenteilen des Schornsteinabdeckelementes über Kältebrücken abgekühlt werden kann, wird jede unerwünschte Eisbildung auf der Dehnfugenmanschette vermieden und gleichzeitig die Isolation 3 absolut trocken und damit dank der letzteren selbst der Austrittsbereich des Schamottenrohres 11 und die Dehnfugenmanschette 10 auf der gewünschten Temperatur gehalten.

Im in Figur 1 dargestellten Ausführungsbeispiel ist das Schornsteinabdeckelement 2 über eine nicht dargestellte wärmedämmende Verbindung mit einem Schornsteinaufsatz 18 zu einer einzigen Einheit verbunden.

Dieser Schornsteinaufsatz ist mit einem koaxial zum als Dehnfugenmanschette 10 ausgebildeten Rohrstutzen angeordneten, annähernd pyramidenstumpfförmigen Innenmantel 19 versehen, der diesen Rohrstutzen 10 nach oben überragt, sowie mit einem koaxial zu letzterem angeordneten, den Innenmantel 19 nach oben überragenden und von diesem unter Bildung einer Ringkammer 20 distanzierten, ebenfalls annähernd pyramidenstumpfförmigen Aussenmantel 21.

Zur Erzielung möglichst Konstanter Druckverhältnisse an der Austrittsmündung des Schornsteines, das heisst im Innern des Schornsteinaufsatzes, und zwar über einen möglichst grossen Anströmbereich des Schornsteinaufsatzes 18, sind in den den Innen- und den Aussenmantel 19 respektive 21 bildenden Flächen Durchströmöffnungen 22 vorgesehen, denen Strömungsumlenkklappen 23 zugeordnet sind.

Bei dem in Figur 2 dargestellten zweiten Ausführungsbeispiel sind zu dem in Figur 1 dargestellten ersten Ausführungsbeispiel analoge Teile mit den gleichen Überweisungszeichen versehen, so dass sich eine nochmalige Beschreibung dieser Teile erübrigt.

Bei diesem zweiten Ausführungsbeispiel ist das Abdeckelement mit seiner gitterförmig ausgebildeten Unterseite auf der nach oben gerichteten Stirnseite eines Konventionellen, nicht hinterlüfteten Schornsteines direkt aufgesetzt.

Die Trockenhaltung bzw. Hinterlüftung des Wärmedämmstoffes 3 wird dadurch erreicht, dass der seitlich die Stirnseite des Schornsteines überragende Teil dieses Wärmedämmstoffes 3 über das Gitter 8 und den zwischen der Aussenseite der Ummauerung 15 und der Innenseite des Abtropfbleches 9 gebildeten, nach unten offenen, ringförmigen Zwischenraum 24 mit der Aussenatmosphäre in Verbindung steht.

Auf diese Weise wird auch bei dieser Anordnung die Austrittsseite des Schornsteines sowie die über die aus temperaturbeständigem Silikonkautschuk bestehende Wärmeisolierung 28 mit der nach unten gerichteten Oberfläche der Oberseite 4 der Ummantelung 7 fest verbundene Dehnfugenmanschette 10 auf der gewünschten Temperatur gehalten und jedwelche Kondensatbildung im Abgasaustrittsbereich des Schornsteines vermieden.

Um ein Hineinregnen in das Schornsteininnere auch bei den extremsten Luftanströmwinkeln ohne eine Beeinträchtigung der Wirkung des Schornsteinaufsatzes sicher zu vermeiden, ist bei dem in Fig. 1 dargestellten Ausführungsbeispiel im Innern des Oberteils des Aussenmantels (21) ein durch dessen obere Austrittsöffnung sich erstreckender, koaxial zur Aufsatzlängsaxe 25 angeordneter und längs dieser sich erstreckender rohrförmiger Strömungsführungsteil 26 angeordnet, dessen untere Eintrittsöffnung nach aussen abgewinkelt ist und in axialer Richtung des Aufsatzes gesehen die obere Austrittsöffnung des Innenmantels 19 überragt, und dessen obere Austrittsöffnung von der Unterseite eines Abdeckteiles 27 distanziert ist.

## Patentansprüche

1. Schornsteinabdeckelement, das die obere Stirnseite eines Schornsteinkopfes eines gemauerten oder aus Schornsteinelementen erstellten Schornsteines überdeckt, jedoch die Rauchgasdurchtrittsöffnung freilässt, gekennzeichnet durch einen aus Wärmedämmstoff bestehenden Wärmedämmteil (3), welcher auf seiner Ober-, sowie, in horizontaler Richtung gesehen, seiner Innen- und Aussenseite (5, 6) von einer wasserundurchlässigen Ummantelung umgeben ist, wobei die Ummantelung auf der Innenseite (5) aux Metall besteht und nicht wärmeleitend mit der Ummantelung auf der Ober- und Aussenseite (4, 6) verbunden ist.

2. Schornsteinabdeckelement nach Anspruch 1, dadurch gekennzeichnet, dass die Innenseite (5) der Ummantelung (7) nicht wärmeleitend mit der nach unten gerichteten Seite der Oberseite (4) fest verbunden ist.

3. Schornsteinabdeckelement nach Anspruch 1 oder 2, dadurch gekennzeichnet, dass die Innenseite (5) der Ummantelung (7) durch eine Dehnfugenmanschette (10) gebildet bildet wird, welche sich in ihrer Achsialrichtung über den Wärmedämmteil (3) hinaus nach unten erstreckt.

4. Schornsteinabdeckelement nach Anspruch 3, dadurch gekennzeichnet, dass die Dehnfugenmanschette (10) sich in ihrer Axialrichtung über den Wärmedämmteil (3) hinaus nach oben erstreckt, und dieser nach oben über den Wärmedämmteil (3) hinaus sich erstreckende Teil (10a) der Dehnfugenmanschette (10) auf seiner Aussenseite von einem Wärmedämmstoff (3a) umgeben ist.

5. Schornsteinabdeckelement nach einem der Ansprüche 1 bis 4, dadurch gekennzeichnet, dass es derart ausgebildet ist, dass bei Anordnung auf dem Schornsteinkopf mindestens ein Teil des Wärmedämmteiles (3) mit der Aussenatmosphäre in Luftzirkulationsverbindung steht.

6. Schornsteinabdeckelement nach einem der Ansprüche 1 bis 5, dadurch gekennzeichnet, dass die Unterseite des Wärmedämmteiles (3) auf einem mit der Ummantelung (7) verbundenen Rahmen, Netz oder gelochten Halterungsteil (8) aufliegt, und der letztere aus schlecht wärmeleitendem Material besteht oder über solches mit der Ober- und Aussenseite (4,6) der Ummantelung verbunden ist.

7. Schornsteinabdeckelement nach einem der Ansprüche 1 bis 6, dadurch gekennzeichnet, dass die Ummantelung (7) aus einer Kupferlegierung oder aus Chromnickelstahl besteht.

8. Schornsteinabdeckelement nach einem der Ansprüche 1 bis 7, dadurch gekennzeichnet, dass es auf seiner Aussenseite mit einem den Schornsteinkopf seitlich überragenden und nach unten sich erstreckenden Abtropfblech (9) versehen ist.

9. Schornsteinabdeckelement nach einem der Ansprüche 1 bis 8 für einen mit Hinterlüftung versehenen Schornstein, dadurch gekennzeichnet, dass es mit Distanziermitteln zur Bildung mindestens eines zwischen seiner Unterseite und der nach oben gerichteten Stirnseite des zu überdeckenden Schornsteinkopfes radial verlaufenden, bis in die Aussenatmosphäre sich erstreckenden Lüftungsschlitzes (17) versehen ist (Fig. 1).

10. Schornsteinabdeckelement nach einem der Ansprüche 1 bis 8, dadurch gekennzeichnet, dass seine Unterseite zur Auflage auf der nach oben gerichteten Stirnseite des Schornsteines ausgebildet ist und diese Stirnseite radial nach aussen überragt, und dass mindestens der die Stirnseite des Schornsteines seitlich überragen de Teil luftdurchlässig ausgebildet ist (Fig. 2).

11. Schornsteinabdeckelement nach einem der Ansprüche 1 bis 10, dadurch gekennzeichnet, dass die Innenseite (5) der Ummantelung (7) über einen temperaturbeständigen Silikonkautschuk (28), vorzugsweise mit der nach unten gerichteten Oberfläche der Oberseite (4) der Ummantelung (7), nicht wärmeleitend verbunden ist, so dass dadurch die Kältebrücke unterbrochen wird.

12. Schornsteinaufsatz mit einem einen integrierenden Bestandteil desselben bildenden Schornsteinabdeckelement (2) nach einem der Ansprüche 1 bis 10.

13. Schornsteinaufsatz nach Anspruch 12, dadurch gekennzeichnet, dass er über wärmedämmende, die Kältebrücke unterbrechende Mittel, mit dem Schornsteinabdeckelement (7) verbunden ist.

14. Schornsteinaufsatz nach Anspruch 12 oder 13, dadurch gekennzeichnet, dass er mit einem, koaxial zu der Dehnfugenmanschette (10) angeordneten, mindestens annähernd pyramidenstumpfförmigen Innenmantel (19), der den Rohrstutzen (10) nach oben überragt, sowie einem koaxial zu letzterem angeordneten, den Innenmantel (19) nach oben überragenden und von diesem unter Bildung einer Ringkammer (20) distanzierten Aussenmantel (21), der mindestens annähernd die Form der Mantelfläche eines regulären Prismas oder eines Pyramidenstumpfes aufweist, versehen ist, und vorzugsweise in mindestens einigen der den Innen- und/oder Aussenmantel bildenden Flächen mindestens je eine Durchströmöffnung (22) vorgesehen ist.

15. Schornsteinaufsatz nach Anspruch 14, dadurch gekennzeichnet, dass im Innern des Oberteils des Aussenmantels (21) ein durch dessen obere Austrittsöffnung sich erstreckender, den Aussenmantel (21) nach oben überragender, koaxial zur Aufsatzlängsachse (25) angeordneter und längs dieser sich erstreckender rohrförmiger Strömungsführungsteil (26) angeordnet ist, dessen untere Eintrittsöffnung nach aussen abgewinkelt ist und in achsialer Richtung des Aufsatzes gesehen die obere Austrittsöffnung des Innenmantels (19) überragt, und dessen obere Austrittsöffnung von der Unterseite eines Abdeckteiles (27) distanziert ist.

## Claims

1. Chimney cover element which covers the upper end face of a chimney cope of a brick-built chimney or a chimney produced from chimney elements, but which leaves the flue gas through opening free, characterized by a heat insulating part (3) comprising heat insulating material and surrounded on its upper and, seen in the horizontal direction, its inner and outer sides (5, 6) by a water-impermeable casing, the casing comprising metal on the inner side (5) and being connected in non-heat-conductive manner to the casing on the upper and outer sides (4, 6).

2. Chimney cover element according to Claim 1, characterized in that the inner side (5) of the casing (7) is securely connected in non-heat-conductive manner to the downwardly directed side of the upper side (4).

3. Chimney cover element according to Claim 1 or 2, characterized in that the inner side (5) of the casing (7) is formed by an expansion joint collar (10) which extends downwards in its axial direction beyond the heat insulating part (3).

4. Chimney cover element according to Claim 3, characterized in that the expansion joint collar (10) extends upwards in its axial direction beyond the heat insulating part (3), and this part (10a) of the expansion joint collar (10) extending upwards beyond the heat insulating part (3) is surrounded on its outer side by a heat insulating material (3a).

5. Chimney cover element according to one of Claims 1 to 4, characterized in that it is constructed is such that, when it is arranged on the chimney cope, at least part of the hoat insulating part (3) is in air-circulating connection with the external atmosphers.

6. Chimney cover element according to one of Claims 1 to 5, characterized in that the underside of the heat insulating part (3) bears upon a framework, network or perforated holding part (8) connected to the casing (7), and this framework, network or perforated holding part (8) comprises material of poor heat conduction or is connected via such a material to the upper and outer sides (4, 6) of the casing.

7. Chimney cover element according to one of Claims 1 to 6, characterized in that the casing (7) comprises a copper alloy or chrome nickel steel.

8. Chimney cover element according to one of Claims 1 to 7, characterized in that it is provided on its outer side with a drip-off plate (9) which projects laterally over the chimney cope and extends downwards.

9. Chimney cover element according to one of Claims 1 to 8 for a chimney provided with rear ventilation, characterized in that it is provided with spacer means to form at least one ventilation slot (17) extending radially between the underside thereof and the upwardly directed end face of the chimney cope to be covered, as far as the external atmosphere (Fig. 1).

10. Chimney cover element according to one of Claims 1 to 8, characterized in that its underside is constructed to bear upon the upwardly directed end face of the chimney and projects radially outwards beyond this end face, and in that at least the part projecting laterally beyond the end face of the chimney is of air-permeable construction (Fig. 2).

11. Chimney cover element according to one of Claims 1 to 10, characterized in that the inner side (5) of the casing (7) is connected in non-heat-conductive manner via a heat-resistant silicone caoutchouc (28), preferably to the downwardly directed upper face of the upper side (4) of the casing (7), so that this interrupts the cold bridge.

12. Chimney cowl having a chimney cover element (2) forming an integral component thereof according to one of Claims 1 to 10.

13. Chimney cowl according to Claim 12, characterized in that it is connected via heat-insulating means interrupting the cold bridge to the chimney cover element (7).

14. Chimney cowl according to Claim 12 or 13, characterized in that it is provided with an at least approximately truncated pyramid-shaped inner jacket (19) arranged coaxially with respect to the expansion joint collar (10) and projecting upwards beyond the pipe socket (10), and with an outer jacket (21) arranged coaxially to the latter, projecting upwards beyond the inner jacket (19) and spaced therefrom to form an annular chamber (20), and having at least approximately the shape of the generated surface of a regular prism or a truncated pyramid, and in that there is preferably provided in at least some of the surfaces forming the inner and/or outer jackets at least respectively one through-flow opening (22).

15. Chimney cowl according to Claim 14, characterized in that there is arranged in the interior of the upper part of the outer jacket (21) a tubular flow-guiding part (26) extending through the upper outlet opening of the outer jacket (21), projecting upwards beyond the outer jacket (21), arranged coaxially with respect to the longitudinal axis (25) of the cowl and extending along this longitudinal axis, the lower inlet opening of this flow-guiding part (26) being angled off outwards and projecting, as seen in the axial direction of the cowl, beyond the upper outlet opening of the inner jacket (19), and the upper outlet opening of this flow-guiding part (26) being spaced from the underside of a cover part (27).

## Revendications

1. Elément de recouvrement de cheminée, qui chevauche la face frontale supérieure d'un corps de cheminée faisant partie d'une cheminée maçonnée ou d'une cheminée constituée d'éléments destinés à cet effet, mais qui laisse libre l'orifice de passage pour les gaz de fumées, **caractérisé par** un élément calorifuge (3) constitué d'une matière destinée a cet effet, qui est entouré d'une enveloppe imperméable à l'eau sur son côté supérieur, ainsi que, vu en direction horizontale, sur son côté interne et sur son côté externe (5, 6), l'enveloppe étant constituée de métal sur le coté interne, et qui est relié à l'enveloppe du côté supérieur et du côté extérieur (4, 6), de manière à ne pas conduire la chaleur.

2. Elément de recouvrement de cheminée selon la revendication 1, **caractérisé en ce que** le côté interne (5) de l'enveloppe (7) est relié à demeure avec la face dirigée vers le bas du côté supérieur (4), de manière à ne pas conduire la chaleur.

3. Elément de recouvrement de cheminée selon la revendication 1 ou 2, **caractérisé en ce que** le côté interne (5) de l'enveloppe (7) est constitué par une manchette (10) à joints aptes à se dilater, qui s'étend vers le bas, en direction axiale, au-delà de l'élément calorifique (3).

4. Elément de recouvrement de cheminée selon la revendication 3, **caractérisé en ce que** la manchette (10) à joints aptes à se dilater s'étend vers le haut, en direction axiale, au-delà de l'élément calorifuge (3) **et en ce que** la partie (10a) s'étendant vers le haut, au-delà de l'élément calorifuge (3) de la manchette (10) à joints aptes à se dilater, est entourée, sur son côté externe, d'un matériau calorifuge (3a).

5. Elément de recouvrement de cheminée selon l'une quelconque des revendications 1 à 4, **caractérisé en cequ'**il est réalisé de telle sorte que, lorsqu'on le place sur le corps de cheminée, au moins une partie de l'élément calorifuge (3) se trouve en liaison de circulation d'air avec l'atmosphère externe.

6. Elément de recouvrement de cheminée selon l'une quelconque des revendications 1 à 6, **caractérisé en ce que** le côté inférieur de l'élément calorifuge (3) vient s'appuyer contre un cadre, un treillis ou encore un élément de fixation perforé (8), relié à l'enveloppe (7), ce dernier étant constitué d'un matériau mauvais conducteur de chaleur ou bien est relié au côté supérieur et au côté externe (4, 6) de l'enveloppe par l'intermédiaire d'un tel matériau.

7. Elément de recouvrement de cheminée, selon l'une quelconque des revendications 1 à 6, **caractérisé en ce que** l'enveloppe (7) est constituée d'un alliage à base de cuivre ou bien d'acier au nickel-chrome.

8. Elément de recouvrement de cheminée selon l'une quelconque des revendications 1 à 7, **caractérisé en ce qu'**il est muni, sur son côté externe, d'une tôle d'égouttage (9) s'étendant vers le bas et faisant saillie latéralement par rapport au corps de cheminée.

9. Elément de recouvrement de cheminée selon l'une quelconque des revendications 1 à 8, destiné à une cheminée équipée d'une aération par l'arrière, **caractérisé en ce qu'**il est muni de moyens d'écartement destinés à former au moins une fente d'aération (17) s'étendant radialement entre son côté interne et le côté frontal dirigé vers le haut du corps de cheminée à recouvrir et se déployant jusque dans l'atmosphère externe (figure 1).

10. Elément de recouvrement de cheminée selon l'une quelconque des revendications 1 à 8, **caractérisé en ce que** son côté inférieur est réalisé afin de venir s'appuyer contre le côté frontal de la cheminée dirigé vers le haut, ce côté frontal faisant saillie radialement vers l'extérieur et **en ce que,** au moins, la partie faisant saillie latéralement par rapport au côté frontal de la cheminée, est réalisée de manière à être perméable à l'air (figure 2).

11. Elément de recouvrement de cheminée selon l'une quelconque des revendications 1 à 10, **caractérisé en ce que** le côté interne (5) de l'enveloppe (7) est relié, de manière à ne pas conduire la chaleur, de préférence, avec la face supérieure dirigée vers le bas du côté supérieur (4) de l'enveloppe (7), par l'intermédiaire d'un caoutchouc silicone (28) résistant à la chaleur, de telle sorte que le "pont de froid" s'en trouve interrompu.

12. Chapeau pour cheminée équipé d'élément de recouvrement de cheminée (2) qui constitue un composant faisant partie intégrante du premier côté, selon l'une quelconque des revendications 1 à 10.

13. Chapeau pour cheminée selon la revendication 12, **caractérisé en ce qu'**il est relié à l'élément de recouvrement de cheminée (2) par l'intermédiaire de moyens calorifuges qui interrompent le "pont de froid".

14. Chapeau pour cheminée selon la revendication 12 ou 13, **caractérisé en ce qu'**il est muni d'une enveloppe interne (19) ayant une forme approchant au moins une forme tronconique, disposée en position coaxiale à la manchette (10) à joints aptes à se dilater, l'enveloppe interne faisant saillie vers le haut au- delà de la buse (10), ainsi que d'une enveloppe externe (21) disposée coaxialement à l'enveloppe interne (19), faisant saillie vers la haut par rapport à cette dernière et étant écartée de celle-ci en formant une chambre annulaire (20), l'enveloppe externe présentant, de manière au moins approximative, la forme de la surface latérale d'un prisme régulier ou d'une pyramide tronquée, **et en ce qu'**on prévoit, de préférence, dans au moins quelques-unes des surfaces constituant l'enveloppe interne et/ou externe, au moins un orifice de passage (22),

15. Chapeau pour cheminée selon la revendication 14, **caractérisé en ce que,** à l'intérieur de la partie supérieure de l'enveloppe externe (21), est disposé un élément tubulaire de guidage d'écoulement (26) s'étendant à travers l'orifice supérieur de sortie de cette dernière, faisant saillie vers le haut au-delà de l'enveleppe externe (21), étant disposé en position coaxiale à l'axe longitudinal (25) du chapeau et s'étendant le long de ce dernier, dont l'ouverture inférieure d'entrée est coudée vers l'extérieur et fait saillie par rapport à l'ouverture de sortie de l'enveloppe interne (19), vu dans le sens axial du chapeau et dont l'orifice supérieur d'évacuation est écarté du côté inférieur d'un élément de recouvrement (27).
